# EUROPÄISCHE PATENTSCHRIFT

(11) **EP 1 587 173 B1**
(45) Veröffentlichungstag und Bekanntmachung des Hinweises auf die Patenterteilung: **14.03.2007**
(21) Anmeldenummer: 05007937.5
(22) Anmeldetag: 12.04.2005
(51) Int. Cl.: H01R 13/22, H01R 13/71

(54) **Vorrichtung zur elektrischen Verbindung einer Stromgebereinrichtung mit einer Stromabnehmereinrichtung**
Apparatus for electrically connecting a power delivery device with a power consumption device
Dispositif pour la connexion électrique d'un dispositif d'alimentation électrique à un dispositif de consommation électrique

(30) Priorität: 16.04.2004 DE 102004019251
(43) Veröffentlichungstag der Anmeldung: 19.10.2005
(73) Patentinhaber: Magcode AG, 89520 Heidenheim (DE)
(72) Erfinder: Neidlein, Hermann, 89555 Steinheim (DE)
(74) Vertreter: Lorenz, Werner

(56) Entgegenhaltungen:
- CH-A- 505 453
- DE-A1- 10 048 660
- DE-A1- 10 242 664
- US-A1- 2003 216 073

## Beschreibung

Die Erfindung betrifft eine Vorrichtung zur elektrischen Verbindung einer Stromgebereinrichtung mit einer Stromabnehmereinrichtung, nach der im Oberbegriff von Anspruch 1 näher definierten Art.

Eine elektrische Verbindungsvorrichtung dieser Art ist in der US 2003/0216073 A1 beschrieben. Bei dieser Vorrichtung sind drei Kontaktsegmente in einer Kontaktbrücke angeordnet, wobei bei einer Drehung der Kontaktbrücke gleichzeitig alle Kontaktsegmente gleichsinig bewegt werden.

Insbesondere in EDV-Anlagen werden z.B. in Schaltschränken und EDV-Verteileranlagen zur Versorgung von EDV-Systemen und Netzwerken sehr hohe Ströme bei sehr niedrigen Voltzahlen benötigt. Zum Teil ist ein Bedarf von 100 bis 200 Ampere bei einer Voltzahl von z.B. 3 Volt erforderlich. Für eine Stromverbindung sind hierzu aus der Praxis sogenannte Gehäusemodule mit Stromkontakteinrichtungen zur Stromzuführung bekannt, die z.B. in Schaltschränken eingesetzt werden. Die Stromkontakteinrichtungen bestehen dabei aus einem Stecker, der zur Stromkontaktierung in eine Buchse gesteckt wird. Der Stecker weist unter anderem ein Bündel von Kupferdrähten auf, die aufgrund der hohen Stromstärke einen Gesamtdurchmesser von 10 bis 20 mm aufweisen können. Derartige Steckverbindungen sind relativ aufwändig und auch störanfällig. Darüber hinaus kann es beim Lösen der Kontaktverbindung unter Strom aufgrund der hohen Stromstärke, insbesondere bei einer Verkippung, zu Lichtbögen kommen, die die Kontakteinrichtung schädigen und sogar zerstören können.

Der vorliegenden Erfindung liegt daher die Aufgabe zugrunde, eine Vorrichtung zur elektrischen Verbindung einer Stromgebereinrichtung mit einer Stromabnehmereinrichtung, insbesondere für hohe Stromstärken, zu schaffen, wobei eine gute und sichere Übertragung von hohen Stromstärken möglich ist und wobei auch bei Kontakttrennung die beim Stand der Technik bekannten Probleme vermieden werden.

Erfindungsgemäß wird diese Aufgabe durch die im kennzeichnenden Teil von Anspruch 1 genannten Merkmale gelöst.

Durch die erfindungsgemäße Kontaktbrücke mit mehreren Kontaktsegmenten wird zum einen eine sichere Stromverbindung über eine große Kontaktfläche erreicht und zum anderen auch eine sichere und schnelle Lösung bei einer Trennung. Dies ist insbesondere darauf zurückzuführen, dass die nebeneinander liegenden und einen einheitlichen Stromkontakt ergebenden Kontaktsegmente unabhängig voneinander bewegbar bzw. einstellbar sind. Dies bedeutet, sowohl Herstellungstoleranzen als auch ungenaue Kontaktverbindungen lassen sich auf diese Weise ausgleichen bzw. beseitigen. Durch die unabhängige Einstellung der Kontaktsegmente wird stets ein vollflächiger Stromkontakt erreicht.

Zur Trennung der Kontaktbrücke von der Stromgebereinrichtung oder der Stromabnehmereinrichtung kann die Kontaktbrücke in dem Gehäuse verschoben oder vorzugsweise verschwenkt oder verkippt werden. Hierzu kann die Kontaktbrücke über eine Schwenkachse in dem Gehäuse gelagert sein.

In einer vorteilhaften konstruktiven Ausgestaltung kann vorgesehen sein, dass die Kontaktbrücke mit einer Rückhalteeinrichtung versehen ist, die die Kontaktsegmente in einer Ruheposition hält oder in diese bringt, in der die Kontaktsegmente gegenüber der Stromgebereinrichtung und/oder der Stromabnehmereinrichtung kontaktfrei sind.

Als Rückhalteeinrichtung ist z.B. eine Federeinrichtung möglich oder in bevorzugter Ausgestaltung eine magnetische Einrichtung. Eine magnetische Einrichtung sorgt automatisch bzw. zwangsweise dafür, dass sich bei einem Lösen der Stromgebereinrichtung oder der Stromabnehmereinrichtung von den Kontaktstellen mit den Kontaktsegmenten die Kontaktbrücke präzise und sehr schnell aus der Kontaktverbindung löst, wenn z.B. die Kontaktbrücke mit einem Magneten und das Gehäuse entsprechend mit einem magnetisierbaren Teil versehen ist. Dabei werden die beiden Teile einander entsprechend im Sinne einer Kontaktlösung der Kontaktbrücke voneinander angezogen. Selbstverständlich ist auch die umgekehrte Ausgestaltung möglich, d.h. dass ein Magnet in dem Gehäuse angeordnet ist, der ein magnetisierbares bzw. magnetisches Teil in der Kontaktbrücke anzieht.

Vorteilhafte Weiterbildungen und Ausgestaltungen der Erfindung ergeben sich aus den übrigen Unteransprüchen und aus dem nachfolgend anhand der Zeichnung prinzipmäßig beschriebenen Ausführungsbeispiel.

Es zeigt:
- Fig. 1: einen Schnitt durch die erfindungsgemäße Vorrichtung in Ruhezustand;
- Fig. 2: einen Schnitt durch die Vorrichtung nach Fig. 1 im Zustand der Stromverbindung;
- Fig. 3: eine perspektivische Darstellung der Kontaktbrücke nach den Figuren 1 und 2;
- Fig. 4: eine Seitenansicht einer Stromabnehmereinrichtung;
- Fig. 5: eine Draufsicht auf die Stromabnehmereinrichtung nach der Fig. 4; und
- Fig. 6: eine Prinzipdarstellung mit mehreren nebeneinander in einem Gehäuse angeordneten Kontaktbrücken.

Fig. 1 zeigt eine Stromgebereinrichtung 1 in Form einer Stromschiene, die z.B. eine Breite bzw. Dicke von 10 bis 20 mm aufweisen kann. Die Stromgebereinrichtung 1 ist in einem Gehäuse 2 angeordnet und mit nicht dargestellten Zuleitungen zu einer Stromquelle versehen. Über eine Schwenkachse 3 ist eine Kontaktbrücke 4 schwenk- bzw. kippbar in dem Gehäuse 2 gelagert. In der Kontaktbrücke 4 sind in einer Aussparung 5 eine Vielzahl von Kontaktsegmenten 6 in einer Ringsegmentform nebeneinander angeordnet. Die Kontaktsegmente 6 stehen jedoch in direkter Verbindung miteinander. Ihre Gesamtbreite entspricht der Breite der Stromgebereinrichtung 1, weshalb bei einer Kontaktierung ein vollflächiger Kontakt über die gesamte Breite erreicht wird.

Auf der von der Stromgebereinrichtung 1 abgewandten Seite der Kontaktbrücke 4 ist diese außerhalb der Schwenkachse mit einem Magneten 7 versehen. Dem Magneten 7 gegenüber ist in dem Gehäuse 2 ein magnetisierbares Teil 8 oder ein zweiter Magnet mit umgekehrter Polarisierung wie der Magnet 7 angeordnet. Dies bedeutet, in der in Fig. 1 dargestellten Ruheposition, in der der Magnet 7 das magnetisierbare Teil 8 angezogen hat, liegt ein Spalt zwischen den Kontaktsegmenten 6 und der Stromgebereinrichtung 1 und damit keine Stromverbindung vor.

Wenn eine Stromverbindung vorgesehen sein soll, wird eine Stromabnehmereinrichtung 9 in eine Führungsschiene 2a des Gehäuses 2 eingeschoben. Im Bereich der Endposition trifft die Stromabnehmereinrichtung 9 mit einer Schräge 11 als Kontaktfläche auf Kontaktstellen 12 der Kontaktsegmente 6, die jeweils eine sphärische bzw. gekrümmte Form aufweisen (siehe Fig. 2). Wird die Stromabnehmereinrichtung 9 dann weiter bis zu einer Endposition in der Führungsschiene 2a in Richtung auf die Kontaktbrücke 4 verschoben, so verschwenkt die Kontaktbrücke 4 gegen die Rückhalteeinrichtung mit dem Magneten 7 und dem magnetisierbaren Teil 8 derart, dass durch die Verschwenkung auch eine flächige Kontaktverbindung zwischen den Kontaktsegmenten 6 auf der von den Kontaktstellen 12 abgewandten Seite mit der Stromgebereinrichtung 1 erfolgt.

Wie aus Fig. 2 ersichtlich ist, ist hierzu die Stromabnehmereinrichtung 9 nach Art eines Stempels ausgebildet, der in der Führung 2a geführt ist. Die Stromabnehmereinrichtung 9 ist in einem nicht näher dargestellten Schaltschrank 13 angeordnet, mit dem das Gehäuse 2 der Vorrichtung 1 z.B. modulartig verbunden ist. Zur Stromleitung ist die Stromabnehmereinrichtung 9 hierzu mit einem Stromabnahmeglied 10 versehen, von dem aus über nicht dargestellte Leitungen der Strom zu Verbrauchern weitergeleitet wird.

Selbstverständlich ist jedoch auch die umgekehrte Ausgestaltung der Vorrichtung möglich und zwar derart, dass die Stromgebereinrichtung 1 mit der Stromabnehmereinrichtung 9 vertauscht ist. Dies bedeutet, die Vorrichtung ist mit einer Stromabnehmereinrichtung Teil eines Schaltschrankes und die erfindungsgemäße Vorrichtung zur elektrischen Verbindung weist eine Stromgebereinrichtung mit einem in einer Führung der Vorrichtung einschiebbaren Stempel auf.

Wie in Fig. 6 angedeutet, können mehrere Kontaktbrücken 4 auf Abstand voneinander nebeneinander in dem Gehäuse 2 schwenkbar angeordnet sein. Auf diese Weise können mehrere Verbraucher unabhängig voneinander mit Strom versorgt werden. Ein gleicher Zweck wird jedoch auch dann erreicht, wenn auf einer Kontaktbrücke 4 nebeneinander mehrere Aussparungen 5 angeordnet sind, in der jeweils Kontaktsegmente 6 angeordnet sind, die auf diese Weise jeweils eine Einheit bilden. Damit ist es ebenfalls möglich, mehrere Verbraucher unabhängig voneinander mit Strom zu versorgen.

Wie aus den Figuren 1 und 2 ersichtlich ist, ist die Aussparung 5 im Querschnitt etwas größer als die Kontaktsegmente 6. Auf diese Weise verbleibt ein Spalt 14, der eine Bewegung der Kontaktsegmente 6 zulässt. In dem Spalt 14 sind elastische Anpressglieder 15 in Form von Dichtstreifen eingelegt, die sich über die gesamte Breite bzw. Länge der Aussparung 5 erstrecken.

Auf der von dem Spalt 14 abgewandten Seite weisen die Kontaktsegmente 6 jeweils eine Ausnehmung 16 auf, in die jeweils eine Nase oder Rippe 17 mit Spiel ragt. Als Rippe 17 kann sich diese in der Kontaktbrücke 4 über die gesamte Breite bzw. Länge der Aussparung 5 erstrecken und damit in alle Ausnehmungen 16 der Kontaktsegmente 6 ragen. Auf diese Weise ist eine formschlüssige Mitnahmeeinrichtung mit Spiel für die Kontaktsegmente 6 gegeben.

Durch die Anordnung der Kontaktsegmente 6 nebeneinander mit Spiel in der Aussparung 5 und dem Spiel zwischen Ausnehmungen 16 und der Nase bzw. der Rippe 17 können sich die Kontaktsegmente 6 bei einer Stromverbindung zwischen der Stromabnehmereinrichtung 9, die die Kontaktbrücke 4 verschwenkt, und der Stromgebereinrichtung 1 jeweils einzeln und unabhängig voneinander bewegen bzw. einstellen. Auf diese Weise wird ein sicherer und vollflächiger Kontakt jeder der Kontaktsegmente 6 mit der Stromgebereinrichtung 1 und der Stromabnehmereinrichtung 9 geschaffen.

Aufgrund der magnetischen Einrichtung mit dem Magneten 7 und dem magnetisierbaren Teil 8 erfolgt bei einem Abziehen der Vorrichtung von der Stromabnehmereinrichtung 9 unter Strom eine sehr schnelle Kontaktlösung, weshalb Funken- und Lichtbogenbildungen vermieden werden. Gleiches gilt auch bei Herstellung einer Stromverbindung durch die gleichmäßige vollflächige Anlage über jeweils die gesamte Kontaktbreite.

Die Führung 2a in der Vorrichtung für die Stromabnehmereinrichtung 9 kann beliebig ausgestaltet sein. Wie aus Fig. 5 ersichtlich ist, weist die Stromabnehmereinrichtung 9 hierzu eine T-Form auf, die in einer entsprechenden Negativform der Führung 2a geführt ist.

Wie aus den Figuren 1 und 2 ersichtlich ist, sind die Stromgebereinrichtung 1 und die Stromabnehmereinrichtung 9 jeweils im Bereich ihrer Kontaktstellen mit den Kontaktsegmenten 6 mit einer Schräge 11 versehen. Die Kontaktsegmente 4 sind im Kontaktbereich mit einer Krümmung oder Sphäre 12 als Kontaktstelle oder wie die Kontaktstelle im Bereich der Stromgebereinrichtung 1 mit einer Schräge versehen. In Verbindung mit der Lagerung der Kontaktsegmente 6 mit Spiel in der Aussparung 5 ergibt sich bei der Kontaktierung zur Stromweiterleitung jeweils eine leitende bzw. reibende Bewegung beim Kontaktieren. Durch diese Bewegung werden die Kontaktstellen jeweils beim Kontaktieren von Verunreinigungen und eventuellen Oxidierungen gereinigt, was zu einer weiteren Erhöhung bzw. Verbesserung der Kontaktflächen und damit einem besseren Stromübergang beiträgt.

Anstelle von zwei auf Abstand voneinander angeordneten Dichtstreifen 15 als Anpressglieder können auch ein oder mehrere Druckkissen in dem Spalt angeordnet werden, welche eine elastische Anpressung durch eine Feder oder durch ein Druckmedium erzeugen. Mit dem Bezugszeichen "18" ist dies in der Fig. 2 gestrichelt angedeutet.

In der Fig. 6 sind ausschnittsweise mehrere Einheiten bzw. Vorrichtungen zur Stromübertragung mit mehreren Kontaktbrücken 4 dargestellt. Auf diese Weise lassen sich mit einer gemeinsamen Vorrichtung mehrere Verbraucher unabhängig voneinander mit Strom versorgen.

Die Anzahl der nebeneinander und in Stromkontakt miteinander liegenden Kontaktsegmente 6 richtet sich nach deren Dicke und der zu übertragenden Stromstärke. Im allgemeinen dürften sechs bis zwölf Kontaktsegmente 6 in Lamellenform ausreichend sein, um eine Gesamtbreite als Kontaktfläche für eine Stromübertragung von 10 bis 20 mm abzudecken.

Um einen guten Kontakt zwischen der Stromgebereinrichtung 1, den Kontaktsegmenten 6 und der Stromabnehmereinrichtung 9 während einer Stromleitung zu gewährleisten, kann die Vorrichtung in der stromleitenden Position mit einer nicht dargestellten Raststellung, Verriegelungselementen oder Andruckgliedern versehen sein, die dafür sorgen, dass die Stromabnehmereinrichtung 9 konstant und gleichmäßig für eine Anpressung aller elektrischen Kontaktstellen gegeneinander in der Vorrichtung sorgt.

Falls für eine Stromleitung keine zu hohen Stromleistungen zu übertragen sind, kann es gegebenenfalls ausreichend sein, wenn nur ein entsprechend breites Kontaktsegment jeweils in einer Aussparung 5 angeordnet ist, wenn gleichzeitig dafür gesorgt wird, dass sich das Kontaktsegment 6 in diesem Fall gegenüber den Kontaktstellen mit der Stromgebereinrichtung 1 und der Stromabnehmereinrichtung 9 ausrichten kann. Dies ist z.B. durch eine bewegliche Lagerung des Kontaktsegmentes 6 in dem Spalt 14 in Verbindung mit den Anpressgliedern 15 möglich, wodurch sich das Kontaktsegment 6 gegenüber den Kontaktstellen mit der Stromgebereinrichtung 1 und der Stromabnehmereinrichtung 9 für einen möglichst großen flächigen Kontakt ausrichten kann.

## Patentansprüche

1. Vorrichtung zur elektrischen Verbindung einer Stromgebereinrichtung (1) mit einer Stromabnehmereinrichtung (9), mit einem Gehäuse (2), in dem die Stromgebereinrichtung (1) und/oder die Stromabnehmereinrichtung (9) angeordnet sind, mit wenigstens einer Kontaktbrücke (4), die mit mehreren Kontaktsegmenten (6) versehenen ist, wobei zur elektrischen Verbindung der Stromgebereinrichtung (1) mit der Stromabnehmereinrichtung (9) die Kontaktbrücke (4) durch eine der beiden Einrichtungen (1,9) in eine Stellung bewegbar ist, in der die Stromgebereinrichtung (1) wenigstens ein Kontaktsegment (6) der Kontaktbrücke (4) und die Stromabnehmereinrichtung (9) wenigstens ein Kontaktsegment (6) der Kontaktbrücke (4) kontaktiert,
**dadurch gekennzeichnet, dass**
wenigstens ein Teil der Kontaktsegmente (6) der Kontaktbrücke (4) in elektrischem Kontakt nebeneinander, jedoch unabhängig voneinander einstellbar, mit Spiel in wenigstens einer Aussparung (5) der Kontaktbrücke (4) liegen.

2. Vorrichtung nach Anspruch 1,
**dadurch gekennzeichnet, dass**
die Kontaktbrücke (4) in dem Gehäuse (2) verschwenkbar oder verkippbar angeordnet ist.

3. Vorrichtung nach Anspruch 2,
**dadurch gekennzeichnet, dass**
die Kontaktbrücke (4) über eine Schwenkachse (3) in dem Gehäuse (2) gelagert ist.

4. Vorrichtung nach Anspruch 1,
**dadurch gekennzeichnet, dass**
die Kontaktsegmente (6) in einer gemeinsamen Aussparung (5) der Kontaktbrücke (4) angeordnet sind.

5. Vorrichtung nach einem der Ansprüche 1 bis 4,
**dadurch gekennzeichnet, dass**
die Kontaktbrücke (4) mit einer Rückhalteeinrichtung (7,8) versehen ist, die die Kontaktsegmente (6) in einer Ruheposition hält oder in diese bringt, in der die Kontaktsegmente (6) gegenüber der Stromgebereinrichtung (1) und/oder der Stromabnehmereinrichtung (9) kontaktfrei sind.

6. Vorrichtung nach Anspruch 5,
**dadurch gekennzeichnet, dass**
die Rückhalteeinrichtung (7,8) mit einer magnetischen Einrichtung versehen ist.

7. Vorrichtung nach Anspruch 6,
**dadurch gekennzeichnet, dass**
die magnetische Einrichtung wenigstens einen Magneten (7) und ein magnetisierbares Teil (8) oder zwei Magnete aufweist, wobei eines der beiden Teile an der Kontaktbrücke (4) und das andere Teil an dem Gehäuse (2) angeordnet ist.

8. Vorrichtung nach Anspruch 5,
**dadurch gekennzeichnet, dass**
die Rückhalteeinrichtung mit einer Federeinrichtung versehen ist.

9. Vorrichtung nach einem der Ansprüche 1 bis 8,
**dadurch gekennzeichnet, dass**
die Kontaktbrücke (4) mit Mitnahmeeinrichtungen (16,17) für die Kontaktsegmente (6) versehen ist.

10. Vorrichtung nach Anspruch 9,
**dadurch gekennzeichnet, dass**
die Mitnahmeeinrichtungen, Nasen, Noppen oder Rippen (17) aufweisen, die in Ausnehmungen (16) der Kontaktsegmente (6) mit Spiel ragen.

11. Vorrichtung nach Anspruch 9,
**dadurch gekennzeichnet, dass**
die Kontaktsegmente (6) mit Nasen, Noppen oder Rippen versehen sind, die mit Spiel in Ausnehmungen der Kontaktbrücke (4) ragen.

12. Vorrichtung nach einem der Ansprüche 1 bis 11,
**dadurch gekennzeichnet, dass**
die Stromabnehmereinrichtung (9) oder die Stromgebereinrichtung (1) in einer Führung (2a) des Gehäuses (2) geführt ist, wobei in einem Endbereich die Stromabnehmereinrichtung (9) oder die Stromgebereinrichtung (1) die Kontaktsegmente (6) kontaktieren.

13. Vorrichtung nach Anspruch 12,
**dadurch gekennzeichnet, dass**
die Führung in dem Gehäuse (2) eine Schwalbenschwanz- oder T-Form aufweist.

14. Vorrichtung nach einem der Ansprüche 1 bis 13,
**dadurch gekennzeichnet, dass**
die Kontaktsegmente (6) als Lamellen in Kreisringsegmentform ausgebildet sind.

15. Vorrichtung nach einem der Ansprüche 1 bis 14,
**dadurch gekennzeichnet, dass**
die Stromabnehmereinrichtung (9) und/oder die Stromgebereinrichtung (1) an ihren den Kontaktsegmenten (6) der Kontaktbrücke (4) zugewandten Enden mit Schrägen (11) versehen sind.

16. Vorrichtung nach Anspruch 15,
**dadurch gekennzeichnet, dass**
die Kontaktsegmente (6) an den Kontaktstellen mit der Stromabnehmereinrichtung (9) oder der Stromgebereinrichtung (1) sphärisch ausgebildet sind.

17. Vorrichtung nach einem der Ansprüche 1 bis 16,
**dadurch gekennzeichnet, dass**
die Kontaktbrücke (4) mit elastischen Anpressgliedern (15) für die Kontaktsegmente (6) versehen ist.

18. Vorrichtung nach Anspruch 17,
**dadurch gekennzeichnet, dass**
die Anpressglieder (15) auf der von den Kontaktelementen (6) der Stromgebereinrichtung (1) und der Stromabnehmereinrichtung (9) abgewandten Seite der Kontaktsegmente (6) angeordnet sind.

19. Vorrichtung nach Anspruch 18,
**dadurch gekennzeichnet, dass**
die Anpressglieder (15) als elastische in einem Spalt (14) zwischen den Kontaktsegmenten (6) und der Kontaktbrücke (4) angeordnete Dichtstreifen ausgebildet sind.

20. Vorrichtung nach Anspruch 18,
**dadurch gekennzeichnet, dass**
die Anpressglieder als wenigstens ein elastisches zwischen den Kontaktsegmenten (6) und der Kontaktbrücke (4) angeordnetes Druckkissen ausgebildet sind.

21. Vorrichtung nach einem der Ansprüche 1 bis 20,
**dadurch gekennzeichnet, dass**
jeweils mindestens sechs Kontaktsegmente (6) eine Einheit bilden, die gemeinsam in einer Aussparung (5) der Kontaktbrücke (4) angeordnet sind.

22. Vorrichtung nach Anspruch 21 oder 22,
**dadurch gekennzeichnet, dass**
mehrere Einheiten von Kontaktbrücken (4) zur Stromversorgung von verschiedenen Verbrauchern in dem Gehäuse (2) auf Abstand voneinander nebeneinander angeordnet sind.

## Claims

1. Device for electrically connecting a power supply device (1) to a power consumption device (9), having a housing (2) in which the power supply device (1) and/or the power consumption device (9) are arranged, having at least one contact bridge (4) which is provided with a plurality of contact segments (6), the contact bridge (4) being able to be moved, in order to electrically connect the power supply device (1) to the power consumption device (9), by one of the two devices (1, 9) into a position in which the power supply device (1) is in contact with at least one contact segment (6) of the contact bridge (4) and the power consumption device (9) is in contact with at least one contact segment (6) of the contact bridge (4),
**characterised in that**
at least a portion of the contact segments (6) of the contact bridge (4) are located beside each other in electrical contact but so as to be able to be adjusted independently of each other, with clearance in at least one recess (5) of the contact bridge (4).

2. Device according to claim 1,
**characterised in that**
the contact bridge (4) is arranged so as to be able to be pivoted or tilted in the housing (2).

3. Device according to claim 2,
**characterised in that**
the contact bridge (4) is supported in the housing (2) by means of a pivot shaft (3).

4. Device according to claim 1,
**characterised in that**
the contact segments (6) are arranged in a common recess (5) of the contact bridge (4).

5. Device according to any one of claims 1 to 4,
**characterised in that**
the contact bridge (4) is provided with a retaining device (7, 8) which retains the contact segments (6) in or brings them into a rest position in which the contact segments (6) are contact-free relative to the power supply device (1) and/or the power consumption device (9).

6. Device according to claim 5,
**characterised in that**
the retaining device (7, 8) is provided with a magnetic device.

7. Device according to claim 6,
**characterised in that**
the magnetic device has at least one magnet (7) and a magnetisable component (8) or two magnets, one of the two components being arranged on the contact bridge (4) and the other component being arranged on the housing (2).

8. Device according to claim 5,
**characterised in that**
the retaining device is provided with a resilient device.

9. Device according to any one of claims 1 to 8,
**characterised in that**
the contact bridge (4) is provided with carrier devices (16, 17) for the contact segments (6).

10. Device according to claim 9,
**characterised in that**
the carrier devices have projections, protuberances or ribs (17) which extend into recesses (16) of the contact segments (6) with clearance.

11. Device according to claim 9,
**characterised in that**
the contact segments (6) are provided with projections, protuberances or ribs which extend into recesses of the contact bridge (4) with clearance.

12. Device according to any one of claims 1 to 11,
**characterised in that**
the power consumption device (9) or the power supply device (1) is guided in a guide (2a) of the housing (2), the power consumption device (9) or the power supply device (1) coming into contact with the contact segments (6) in an end region.

13. Device according to claim 12,
**characterised in that**
the guide in the housing (2) is of dovetail-like form or is T-shaped.

14. Device according to any one of claims 1 to 13,
**characterised in that**
the contact segments (6) are constructed as lamellae in the form of an annular segment.

15. Device according to any one of claims 1 to 14,
**characterised in that**
the power consumption device (9) and/or the power supply device (1) is/are provided with inclined portions (11) at the ends thereof facing the contact segments (6) of the contact bridge (4).

16. Device according to claim 15,
**characterised in that**
the contact segments (6) are constructed so as to be spherical at the contact locations with the power consumption device (9) or the power supply device (1).

17. Device according to any one of claims 1 to 16,
**characterised in that**
the contact bridge (4) is provided with resilient pressing members (15) for the contact segments (6).

18. Device according to claim 17,
**characterised in that**
the pressing members (15) are arranged at the side of the contact segments (6) facing away from the contact elements (6) of the power supply device (1) and the power consumption device (9).

19. Device according to claim 18,
**characterised in that**
the pressing members (15) are constructed as resilient sealing strips which are arranged in a gap (14) between the contact segments (6) and the contact bridge (4).

20. Device according to claim 18,
**characterised in that**
the pressing members are constructed as at least one resilient pressure pad which is arranged between the contact segments (6) and the contact bridge (4).

21. Device according to any one of claims 1 to 20,
**characterised in that**
at least six contact segments (6) in each case form a unit and are arranged together in a recess (5) of the contact bridge (4).

22. Device according to claim 21 or 22,
**characterised in that**
a plurality of units of contact bridges (4) are arranged beside each other with mutual spacing in the housing (2) in order to supply electrical power to different consumers.

## Revendications

1. Appareil pour connecter électriquement un dispositif donneur de courant (1) avec un dispositif preneur de courant (9), comprenant un boîtier (2) dans lequel le dispositif donneur de courant (1) et/ou le dispositif preneur de courant (9) sont disposés, et comprenant au moins un pont de contact (4) qui est pourvu de plusieurs segments de contact (6), appareil dans lequel, pour connecter électriquement le dispositif donneur de courant (1) avec le dispositif preneur de courant (9), le pont de contact (4) peut être amené par l'un des deux dispositifs (1, 9) dans une position dans laquelle le dispositif donneur de courant (1) entre en contact avec au moins un segment de contact (6) du pont de contact (4), et le dispositif preneur de courant (9) entre en contact avec au moins un segment de contact (6) du pont de contact (4),
**caractérisé en ce que**
au moins certains des segments de contact (6) du pont de contact (4) se trouvent en contact électrique, les uns à côté des autres mais de façon déplaçable indépendamment les uns des autres, et avec du jeu dans au moins un évidement (5) du pont de contact (4).

2. Appareil selon la revendication 1,
**caractérisé en ce que**
le pont de contact (4) est disposé dans le boîtier (2) de façon à pouvoir pivoter ou basculer.

3. Appareil selon la revendication 2,
**caractérisé en ce que**
le pont de contact (4) est monté rotatif dans le boîtier (2) au moyen d'un axe de pivotement (3).

4. Appareil selon la revendication 1,
**caractérisé en ce que**
les segments de contact (6) sont disposés dans un évidement commun (5) du pont de contact (4).

5. Appareil selon l'une des revendications 1 à 4,
**caractérisé en ce que**
le pont de contact (4) est pourvu d'un dispositif de retenue (7, 8) qui maintient ou place le segment de contact (6) dans une position de repos dans laquelle les segments de contact (6) sont hors de contact avec le dispositif donneur de courant (1) et/ou avec le dispositif preneur de courant (9).

6. Appareil selon la revendication 5,
**caractérisé en ce que**
le dispositif de retenue (7, 8) est pourvu d'un dispositif magnétique.

7. Appareil selon la revendication 6,
**caractérisé en ce que**
le dispositif magnétique comprend au moins un aimant (7) et une partie aimantable (8), ou encore deux aimants, l'une des deux parties étant solidaire du pont de contact (4) et l'autre solidaire du boîtier (2).

8. Appareil selon la revendication 5,
**caractérisé en ce que**
le dispositif de retenue est pourvu d'un dispositif à ressort.

9. Appareil selon l'une des revendications 1 à 8,
**caractérisé en ce que**
le pont de contact (4) est pourvu de dispositifs d'entraînement (16, 17) pour les segments de contact (6).

10. Appareil selon la revendication 9,
**caractérisé en ce que**
les dispositifs d'entraînement comportent des taquets, bossages ou côtes (17) qui sont engagés avec du jeu dans des évidements (16) des segments de contact (6).

11. Appareil selon la revendication 9,
**caractérisé en ce que**
les segments de contact (6) sont pourvus de taquets, bossages ou côtes qui sont engagés avec du jeu dans des évidements du pont de contact (4).

12. Appareil selon l'une des revendications 1 à 11,
**caractérisé en ce que**
le dispositif preneur de courant (9) ou le dispositif donneur de courant (1) est guidé dans un guide (2a) du boîtier (2), le dispositif preneur de courant (9) ou le dispositif donneur de courant (1) entrant en contact avec les segments de contact (6).dans une région d'extrémité.

13. Appareil selon la revendication 12,
**caractérisé en ce que**
le guide prévu dans le boîtier (2) présente une forme de queue d'aronde ou de T.

14. Appareil selon l'une des revendications 1 à 13,
**caractérisé en ce que**
les segments de contact (6) sont constitués par des lamelles ayant la forme de segments d'une couronne de cercle.

15. Appareil selon l'une des revendications 1 à 14,
**caractérisé en ce que**
le dispositif preneur de courant (9) et/ou le dispositif donneur de courant (1) sont pourvus de chanfreins (11) à leurs extrémités dirigées vers les segments de contact (6) du pont de contact (4).

16. Appareil selon la revendication 15,
**caractérisé en ce que**
les segments de contact (6) sont de forme sphérique dans les zones de contact avec le dispositif preneur de courant (9) ou avec le dispositif donneur de courant (1).

17. Appareil selon l'une des revendications 1 à 16,
**caractérisé en ce que**
le pont de contact (4) est pourvu d'organes de pression élastiques (15) pour les segments de contact (6).

18. Appareil selon la revendication 17,
**caractérisé en ce que**
les organes de pression (15) sont disposés sur le côté des segments de contact (6) qui est éloigné des éléments de contact (6) du dispositif donneur de courant (1) ainsi que du dispositif preneur de courant (9).

19. Appareil selon la revendication 18,
**caractérisé en ce que**
les organes de pression (15) sont constitués par des bandes d'étanchéité élastiques disposées dans une fente (14) entre les segments de contact (6) et le pont de contact (4).

20. Appareil selon la revendication 18,
**caractérisé en ce que**
les organes de pression sont constitués par au moins un coussin de pression élastique disposé entre les segments de contact (6) et le pont de contact (4).

21. Appareil selon l'une des revendications 1 à 20,
**caractérisé en ce que**
au moins six segments de contact (6) forment une unité, les unités étant disposées ensemble dans un évidement (5) du pont de contact (4).

22. Appareil selon la revendication 21 ou 22,
**caractérisé en ce que**
plusieurs unités de ponts de contact (4) destinées à l'alimentation en courant de différents consommateurs sont disposées l'une à côté de l'autre dans le boîtier (2), et à distance l'une de l'autre.
